# FASCICULE DE BREVET EUROPEEN

(11) **EP 4 292 669 B1**
(45) Date de publication et mention de la délivrance du brevet: **29.01.2025**
(21) Numéro de dépôt: 23178607.0
(22) Date de dépôt: 12.06.2023
(51) Int. Cl.: A62B 17/00

(54) **KIT DE DÉSHABILLAGE D'UNE TENUE DE PROTECTION HUMAINE**
KIT ZUR ENTFERNUNG EINES MENSCHLICHEN SCHUTZANZUGES
KIT FOR REMOVING A PROTECTIVE SUIT FROM HUMANS

(30) Priorité: 14.06.2022 FR 2205750
(43) Date de publication de la demande: 20.12.2023
(73) Titulaire: Commissariat à l'Energie Atomique et aux Energies Alternatives, 75015 Paris (FR)
(72) Inventeur: SAUREL, Nicolas, 21120 IS SUR TILLE (FR)
(74) Mandataire: Cabinet Nony

(56) Documents cités:
- WO-A1-96/39055
- WO-A2-2015/060688
- US-A1- 2006 107 448
- US-A1- 2018 279 695

## Description

### Domaine technique

La présente invention concerne le domaine des tenues de protection humaine contre une contamination.

La contamination peut être d'origine radiologique, chimique ou autre.

La tenue peut notamment être de type scaphandre souple, en une pièce, ou de type surtenue utilisée en complément avec des extrémités de protection pouvant inclure des gants, des bottes, une capuche et/ou des protections de voies respiratoires, par exemple un masque panoramique.

L'invention concerne plus particulièrement un kit facilitant le déshabillage d'un opérateur vêtu d'une telle tenue de protection.

### Technique antérieure

Les chantiers à risques de contamination, notamment d'origine radioactive, requièrent un habillage spécifique des opérateurs de chantier. Différentes tenues de protection peuvent être utilisées notamment en fonction de la nature des risques encourus.

Le déshabillage du personnel intervenant en milieu contaminé est réalisé de telle manière à éviter tout transfert de contamination vers l'individu ou vers l'environnement. Il se déroule dans des lieux à l'abri des intempéries, présentant un confinement adapté à la protection contre la contamination en jeu. Un sas est généralement mis en oeuvre pour délimitation de cette zone tampon dédiée aux opérations de déshabillage.

Le retrait de la tenue se fait généralement par découpe de cette dernière selon un procédé particulier nécessitant une qualification du déshabilleur. Par ailleurs, certains de ces procédés ne peuvent pas garantir l'absence de transfert de contamination. Un contrôle approfondi, a posteriori, du déshabillage est alors nécessaire. Il rallonge d'autant la durée de l'opération.

Préalablement au déshabillage, un lavage de l'opérateur en tenue à l'eau est dans certains cas requis. Cette opération a pour objectif de retirer un maximum de contamination de la tenue. Cela génère des effluents contaminés et entraîne un besoin pour une installation dédiée dont il faut assurer la maintenance spécifique puisque cette installation est elle-même contaminée. En outre, la mise en oeuvre de l'opération de lavage peut être délicate, notamment sur des chantiers en extérieur ou dans des locaux contraints. Elle amène aussi une difficulté supplémentaire lors du déshabillage, car la tenue de protection ne peut pas être séchée aisément. Si le séchage est opéré par l'intermédiaire de linges, de nouveaux déchets contaminés sont produits.

Un exemple de système d'habillage connu est décrit dans le document US 2018/0279695 Al.

Dans la plupart des vêtements de protection de l'art antérieur, la fixation des protections des extrémités (gants, bottes, capuche), qui ne sont pas intégrées auxdits vêtements, se fait par bande adhésive. Or, le retrait des bandes adhésives lors des phases de déshabillage est difficile.

Des systèmes d'habillage des extrémités mains/pieds existent. Ils permettent la continuité de la protection entre une tenue et la protection des extrémités. Ils ne permettent toutefois pas le déshabillage sans risque de transfert de contamination puisqu'ils ne confinent pas la contamination éventuelle.

De plus, ces systèmes sont solidaires de la tenue ou spécifiques à une tenue et à une protection des extrémités (gants). Ils ne sont donc pas adaptables à différents types de protection (tenue, gants).

Il existe ainsi un besoin pour améliorer les solutions de déshabillage de tenues de protection susceptibles d'être contaminées en remédiant aux inconvénients des solutions existantes.

Le but de l'invention est de répondre au moins en partie à ce besoin.

### Exposé de l'invention

Pour ce faire, l'invention, telle que définie dans les revendications, concerne selon un de ses aspects un kit de déshabillage d'une tenue de protection d'un opérateur, comprenant:
- une ceinture configurée pour être portée par l'opérateur sous la tenue de protection ;
- au moins deux premiers cercles configurés pour être agencés sur une circonférence extérieure de la ceinture sous la tenue de protection;
- au moins deux deuxièmes cercles configurés pour être agencés sur la tenue de protection, les premiers et deuxièmes cercles comprenant des reliefs continus configurés pour être imbriqués mutuellement lorsque les deuxièmes cercles sont agencés sur les premiers cercles, de sorte à ce que la tenue de protection soit pincée entre les reliefs continus;
- au moins deux premiers capots configurés pour être agencés chacun sur un des deux deuxièmes cercles de sorte à ce qu'un survêtement de protection soit pincé entre les capots et les deuxièmes cercles ;
- un deuxième capot configuré pour être agencé sur les deux premiers capots.

Ainsi, l'invention consiste essentiellement en un kit de déshabillage qui, mis en place lors de l'habillage avec une tenue de protection d'un opérateur, permet de réaliser un déshabillage particulièrement simple et de protéger l'opérateur d'une contamination qui proviendrait de la tenue de protection.

En effet, le kit selon l'invention permet d'utiliser des survêtements de protection étanches à la contamination lors du déshabillage. Ces survêtements, en combinaison avec le kit selon l'invention, confinent les parties potentiellement contaminées de la tenue de protection.

Une fois les survêtements de protection mis en place, l'opérateur peut alors retirer la tenue de protection sans prendre de précaution particulière, notamment sans avoir à laver la tenue de protection préalablement au déshabillage.

Le kit selon l'invention peut encore comprendre l'une ou plusieurs des caractéristiques optionnelles suivantes :
- le kit comporte en outre au moins une première bague configurée pour être portée par l'opérateur sous la tenue de protection, une deuxième bague configurée pour être portée par l'opérateur à proximité immédiate de la première bague sous une protection d'extrémité et un troisième capot configuré pour être agencé sur les première et deuxième bagues de sorte à pincer la tenue de protection et la protection d'extrémité ;
- la première bague et/ou la deuxième bague comportent sur leur surface extérieure des épaulements s'étendant radialement vers l'extérieur définissant des faces latérales comprenant des rainures ;
- les deuxièmes cercles comportent sur leur surface extérieure des gorges ;
- les reliefs continus des premiers cercles sont des languettes agencées sur leur surface extérieure et les reliefs continus des deuxièmes cercles sont des évidements réalisés dans leur surface intérieure ;
- la ceinture comporte sur sa surface extérieure des rails configurés pour maintenir les premiers cercles sur la ceinture.

L'invention concerne également un procédé d'habillage d'un opérateur avec une tenue de protection comprenant la mise en place d'un kit de déshabillage tel que décrit précédemment, comprenant les étapes suivantes :
a) mettre en place la ceinture autour de la taille de l'opérateur ;
b) mettre en place les deux premiers cercles sur la ceinture ;
c) mettre en place la tenue de protection sur l'opérateur;
d) agencer les deux deuxièmes cercles sur les deux premiers cercles au-dessus de la tenue de protection de sorte à pincer la tenue de protection entre les premiers et deuxièmes cercles ;
e) agencer les deux premiers capots sur les deux deuxièmes cercles ;
f) agencer le deuxième capot sur les deux premiers capots.

Avantageusement, le procédé selon l'invention comporte en outre les étapes suivantes :
g) mettre en place une première bague sous une extrémité de la tenue de protection ;
h) mettre en place une deuxième bague à proximité immédiate de la première bague ;
i) mettre en place une protection d'extrémité sur l'opérateur au niveau de ladite extrémité de la tenue de protection ;
j) disposer un troisième capot sur les première et deuxième bagues de sorte à pincer respectivement la tenue de protection et la protection d'extrémité entre le troisième capot et la première bague, et entre le troisième capot et la deuxième bague.

L'invention concerne aussi un procédé de déshabillage d'un opérateur habillé d'une tenue de protection mise en place selon le procédé d'habillage, comprenant les étapes suivantes :
a') retirer le deuxième capot ;
b') retirer les premiers capots ;
c') agencer un premier survêtement de protection au moins en partie sur l'un des deuxièmes cercles et disposer un deuxième survêtement de protection au moins en partie sur l'autre des deuxièmes cercles ;
d') mettre en place les premiers capots sur les deuxièmes cercles de sorte à pincer les premier et deuxième survêtement de protection entre les premiers capots et les deuxièmes cercles ;
e') découper la tenue de protection entre les deux premiers cercles ;
f') détacher l'un des premiers cercles de la ceinture et retirer l'ensemble comprenant ledit premier cercle, l'un des deuxièmes cercles, l'un des premiers capots, l'un des survêtements de protection et une partie découpée de la tenue de protection ;
g') retirer l'ensemble comprenant la ceinture, l'autre premier cercle, l'autre deuxième cercle, l'autre premier capot, l'autre survêtement de protection et l'autre partie découpée de la tenue de protection.

L'invention concerne enfin un procédé de déshabillage d'un opérateur habillé d'une tenue de protection mise en place selon le procédé d'habillage, comprenant les étapes suivantes:
h') retirer le troisième capot ;
i') disposer un survêtement de protection autour de la protection d'extrémité et au moins en partie sur la deuxième bague ;
j') disposer un quatrième capot sur la deuxième bague de sorte à pincer la protection d'extrémité;
k') retirer l'ensemble comprenant la protection d'extrémité, la deuxième bague, le quatrième capot et le survêtement de protection.

D'autres avantages et caractéristiques ressortiront mieux à la lecture de la description détaillée, faite à titre illustratif et non limitatif, en référence aux figures suivantes.

### Brève description des dessins

[Fig 1] La figure 1 illustre un kit de déshabillage selon l'invention dans une configuration permettant le déshabillage d'un opérateur.
[Fig 2] La figure 2 est une vue en perspective d'une ceinture sur laquelle sont montés les deux premiers cercles d'un kit selon l'invention.
[Fig 3] La figure 3 est une vue en coupe longitudinale du dispositif de la figure 2.
[Fig 4] La figure 4 est une vue en coupe longitudinale d'un kit selon l'invention dans une configuration de travail.
[Fig 5] La figure 5 est une vue en coupe longitudinale du kit de la figure 4.
[Fig 6] La figure 6 est une vue en coupe partielle d'une bague d'un kit selon l'invention dans une configuration permettant le déshabillage de l'opérateur.
[Fig 7] La figure 7 est une vue en coupe partielle d'une partie de kit selon l'invention comprenant deux bagues telles qu'illustrées à la figure 6.
[Fig 8] La figure 8 est une vue en perspective d'une bague d'un kit selon l'invention.
[Fig 9A], [Fig 9B], [Fig 9C] Les figures 9A à 9C illustrent les étapes d'un procédé de montage d'une partie d'un kit selon l'invention à deux bagues.
[Fig 10A], [Fig 10B], [Fig 10C], [Fig 10D], [Fig 10E], [Fig 10F], [Fig 10G], Les figures 10A à 10G représentent schématiquement différentes étapes d'un procédé d'habillage et de déshabillage d'un opérateur selon l'invention.
[Fig 11A], [Fig 11B], [Fig 11C] [Fig 11D] [Fig 11E] Les figures 11A à 11E illustrent les étapes d'un procédé de déshabillage de la partie de kit des figures 9.
[Fig 12A] [Fig 12B] [Fig 12C] [Fig 12D] [Fig 12E] [Fig 12F] [Fig 12G] [Fig 12H] Les figures 12A à 12H illustrent les étapes d'un procédé de déshabillage d'une partie d'un kit selon l'invention comprenant une ceinture.

### Description détaillée

Dans l'ensemble de la demande, les termes « sur » et « sous » sont à comprendre respectivement comme « au-dessus » et « au-dessous ».

On a illustré à la figure 1 un kit de déshabillage 1 selon l'invention.

Le kit 1 est représenté dans une configuration permettant le déshabillage de la tenue de protection 2 de l'opérateur au niveau de sa taille. La tenue de protection 2 peut être une tenue en deux parties séparées ou continue au niveau de la ceinture, comme dans l'exemple illustré.

Dans l'exemple illustré, le kit 1 comporte une ceinture 10 configurée pour être disposée autour de la taille de l'opérateur. Deux premiers cercles 11, 12 sont disposés sur la ceinture en étant de préférence parallèles entre eux et perpendiculaires à l'axe central de la ceinture. De préférence, les premiers cercles 11, 12 sont configurés pour être fixés de manière amovible. Alternativement, seul l'un d'entre eux est amovible, l'autre étant fixé de manière permanente ou formé intégralement avec la ceinture 10. Avantageusement, la ceinture comporte sur sa surface extérieure des rails 26 configurés pour maintenir les premiers cercles 11, 12 sur la ceinture 10.

Selon un mode de réalisation avantageux, les premiers cercles 11, 12 sont clipsés sur les rails 26.

La ceinture 10 peut avantageusement être ouverte et fermée au moyen d'une boucle de fermeture permettant sa mise en place autour de la taille de l'opérateur. De préférence, la longueur de la ceinture peut être ajustée.

Les rails 26 peuvent être continus le long de la ceinture 10. De manière alternative, les rails 26 peuvent être constitués d'une pluralité de sections discontinues. Comme les différentes sections de rail sont séparées par des sections ne comportant pas de rails et étant donc plus facilement flexibles si la ceinture 10 est flexible, ce mode de réalisation permet de faciliter l'ajustement de la longueur de la ceinture.

Comme plus particulièrement visible à la figure 3, les premiers cercles 11, 12 comportent chacun sur leur surface extérieure un relief continu 13, 14. De préférence, les reliefs continus 13, 14 sont des languettes faisant saillie sur la surface extérieure des premiers cercles. Alternativement, les reliefs continus 13, 14 peuvent être des évidements creusés dans la surface extérieure des premiers cercles.

La ceinture 10 fournit un point d'appui permettant de bien engager la tenue de protection 2 entre les premiers cercles 11, 12 et les reliefs continus 13, 14.

Dans un mode de réalisation préféré, les reliefs continus 13, 14 ainsi que les premiers cercles 11, 12 possèdent une élasticité suffisante pour s'adapter à la corpulence de l'opérateur. Alternativement, les reliefs continus 13, 14 et les premiers cercles 11, 12 possèdent une coulisse permettant d'adapter ces éléments à la corpulence de l'opérateur. Avantageusement, les reliefs 13, 14 et les premiers cercles 11, 12 sont fermés par une attache configurée pour assurer la continuité du kit assemblé et donc la protection contre une contamination extérieure.

Dans l'exemple illustré, les languettes 13, 14 sont configurées chacune pour coopérer avec un des reliefs continus 17, 18 des deux deuxièmes cercles 15, 16. Les reliefs continus des deuxièmes cercles sont dans cet exemple des évidements continus sur la surface intérieure des deuxièmes cercles. Alternativement, les reliefs 17, 18 peuvent être en bosse plutôt qu'en creux pour coopérer par emboitement avec des reliefs 13, 14 en creux.

Les deuxièmes cercles 15, 16 sont configurés pour être fixés respectivement chacun sur un des premiers cercles 11, 12, de manière à pincer la tenue de protection 2 entre les reliefs continus 13, 14, 17, 18, comme plus particulièrement visible en figure 5.

Sur chaque deuxième cercle 15, 16 est disposé un premier capot 19, 20. Les premiers capots 19, 20 coopèrent, dans la configuration représentée, avec un côté extérieur des deuxièmes cercles 15, 16 pour pincer les survêtements de protection 3, 4.

Un deuxième capot 21 est positionné sur les premiers capots 19, 20 de manière à les recouvrir. Avantageusement, le deuxième capot 21 permet de protéger les deuxièmes cercles et les premiers capots d'une contamination lors d'opérations dans des milieux potentiellement contaminants.

Ainsi, dans la configuration représentée, le kit assemblé, la tenue de protection et le survêtement définissent trois espaces 5, 6, 7 : un milieu intérieur 5, contenant l'opérateur et protégé par la tenue de protection 2 ; un milieu intermédiaire 6 compris entre la tenue de protection 2 et les survêtement 3, 4 ; et un milieu extérieur 7 en-dehors des survêtements 3, 4.

Optionnellement, des passages étanches auxiliaires peuvent être prévus dans le deuxième capot 21 et/ou dans la ceinture 10 pour permettre par exemple le passage d'air non contaminé ou d'un câble de communication.

La ceinture 10, les premiers cercles 11, 12, les deuxièmes cercles 15, 16, les premiers capots 19, 20, le deuxième capot 21 peuvent être rigides. Alternativement, ils peuvent aussi être réalisés en un ou des matériaux flexibles ou semi-flexibles, par exemple en caoutchouc ou en silicone. L'utilisation de matériaux flexibles ou semi-flexibles permet avantageusement d'améliorer l'ergonomie de travail. Selon un mode de réalisation préféré, la ceinture est faite de nylon et les premiers cercles sont réalisés en un matériau flexible.

Comme on le verra plus en détail par la suite, la configuration illustrée à la figure 1 permet le déshabillage sécurisé de l'opérateur. Si la tenue de protection 2 est d'un seul tenant au niveau de la ceinture 10, l'opération de déshabillage nécessite la découpe de la tenue de protection 2 au niveau d'une section de la tenue se trouvant dans l'espace 22 compris entre les deux premiers cercles.

Les figures 2 et 3 sont des vues de détail de la ceinture 10 ainsi que des premiers cercles 11, 12.

La figure 4 est une vue alternative du kit 1 selon l'invention dans une configuration de travail dans laquelle l'opérateur portant la tenue de protection 2 peut effectuer un travail dans un environnement contaminé.

La figure 5 est une vue en coupe du kit de la figure 4. Le pincement de la tenue de protection 2 par les reliefs continus des premiers et deuxièmes cercles 13, 14, 17, 18 est mis en évidence.

La figure 6 illustre une différente partie d'un kit 1 selon l'invention configurée pour assurer une liaison étanche entre deux vêtements de protection, en particulier entre une tenue de protection 2 et une protection d'extrémité 8. La protection d'extrémité 8 peut en particulier être un gant, une botte, une capuche ou une protection de voies respiratoires telle qu'un appareil de protection des voies respiratoires, par exemple un masque à gaz.

Dans cette configuration, le kit 1 comporte une première bague 30 et une deuxième bague 31. Un troisième capot 32 est disposé sur les première et deuxième bagues et les maintient. Le troisième capot et la première bague sont configurés pour maintenir par pincement la tenue de contamination 2. Le troisième capot et la deuxième bague sont configurés pour maintenir par pincement la protection d'extrémité 8. Le troisième capot protège également les première et deuxième bagues d'une contamination lorsque l'opérateur se trouve dans un milieu potentiellement contaminant.

La figure 7 montre une différente partie d'un kit 1 selon l'invention comprenant une unique bague 30, configurée pour coopérer avec un quatrième capot 33 pour maintenir par pincement le vêtement de protection 9. Le vêtement de protection peut notamment être une protection de voies respiratoires.

Dans la figure 7, le kit 1 est assemblé dans une configuration permettant le déshabillage de l'opérateur. Ainsi, un survêtement de protection 3 est maintenu par pincement au-dessus du vêtement de protection 9 par le quatrième capot 33 et la bague 30.

La figure 8 est une vue en perspective d'une bague 30 pouvant être utilisée dans un kit selon l'invention. Selon un mode de réalisation avantageux, la bague comporte sur les bords de sa surface extérieure des épaulements 34, 35 s'étendant radialement vers l'extérieur définissant des faces latérales qui comportent des rainures 36. Les rainures 36 coopèrent avec les excroissances 37 d'un capot pour améliorer le maintien du capot sur la bague et le pincement des vêtements de protection, et donc l'étanchéité aux sources de contamination.

Les bagues 30, 31 peuvent être rigides ou peuvent être réalisées en un matériau flexible ou semi-flexible, notamment en caoutchouc ou en silicone.

On décrit à présent les étapes successives d'un procédé suivi par un opérateur pour se vêtir d'une tenue de protection et d'extrémités de protection en mettant en place un kit selon l'invention.

Les figures 9A à 9C illustrent différentes étapes d'un procédé d'habillage d'une extrémité de protection. Ce procédé comporte la mise en place de la partie de kit représentée en figure 6.

Comme illustré à la figure 9A, on place dans un premier temps la première bague 30 et la deuxième bague 31 au niveau des extrémités de la tenue de protection 2, par exemple aux manches ou aux jambes de pantalon. L'extrémité de la tenue de protection 2 est disposée au moins en partie sur la première bague 30.

Comme illustré à la figure 9B, la protection d'extrémité 8 est ensuite disposée au moins en partie sur la deuxième bague 31.

Dans une troisième étape illustrée à la figure 9C, on place le troisième capot 32 sur les première et deuxième bagues. Le troisième capot permet d'une part de maintenir les deux bagues 30, 31 solidaires et d'autre part de pincer la tenue de protection 2 et la protection d'extrémité 8 entre le troisième capot et les bagues. Cela permet d'assurer l'étanchéité de la liaison entre la tenue de protection et la protection d'extrémité.

De préférence, l'opérateur effectue cette opération pour toutes les protections d'extrémités qu'il est amené à porter, notamment au niveau des poignets, des chevilles et de la tête. En fonction du type de protection des voies respiratoires utilisée, de type panoramique ou non, on peut cependant mettre en oeuvre une partie de kit telle que décrite à la figure 7 utilisant une unique bague 30. Si la protection des voies respiratoires est de type panoramique, le procédé d'habillage consiste alors à placer l'extrémité supérieure de la tenue de protection 2 au moins en partie sur la bague 30 puis à venir placer le quatrième capot 33 sur la bague 30 de manière à pincer la tenue de protection 2 pour assurer une liaison étanche.

Après s'être vêtu de la tenue de protection 2 et des protections d'extrémités 8, l'opérateur 25 est habillé et peut entrer dans les environnements contaminés.

On décrit maintenant les étapes successives suivies par un opérateur pour se déshabiller en utilisant un kit selon l'invention.

La tenue de protection 2 et les protections d'extrémités 8, qui sont susceptibles d'être contaminées, doivent être traitées en conséquence pour éviter toute propagation de la contamination à l'opérateur lui-même et/ou à l'environnement.

Le procédé de déshabillage commence par le positionnement de survêtements de protection sur les protections d'extrémités et sur la tenue de protection. Une fois les vêtements contaminés enveloppés dans les survêtements de protection, le retrait de l'ensemble des protections d'extrémités puis de la tenue de protection peut être effectué.

Les figures 10A à 10G représentent les étapes du procédé d'habillage de l'opérateur et du retrait de ses protections.

Dans une première étape (figure 10A), l'opérateur 25 positionne la protection d'extrémité 8 faisant office de protection des voies respiratoires. Cette étape ne doit être réalisée en premier que si la tenue de protection 2 est de type scaphandre. Si la tenue de protection 2 est d'un autre type, en particulier si elle est jetable, cette étape peut avantageusement être réalisée après toutes les autres étapes afin d'améliorer le confort de l'opérateur.

Ensuite, il enfile le kit de déshabillage 1, la tenue de protection 2 et les autres protections d'extrémités 8 comme décrit précédemment (figure 10B). L'opérateur est à ce stade prêt pour entrer dans un environnement contaminé.

Pour se déshabiller sans risque de propagation de contamination, l'opérateur place dans un premier temps un survêtement de protection 3 sur chaque protection d'extrémité 8 et sur les moitiés inférieure et supérieure de la tenue de protection 2 séparées par la ceinture 10, comme illustré en figure 10C et décrit plus en détail dans la suite. Ainsi, les vêtements potentiellement contaminés sont confinés dans les survêtements de protection.

Dans une étape suivante illustrée à la figure 10D, les protections d'extrémités 8 sont retirées, à l'exception de la protection des voies respiratoires qui est de préférence le dernier élément à être retiré.

Dans une étape suivante illustrée à la figure 10E, la moitié supérieure de la tenue de protection 2 est retirée. Comme décrit plus bas, cette opération nécessite la découpe de la tenue de protection.

Ensuite, la moitié inférieure de la tenue de protection est retirée (figure 10F) puis enfin la protection des voies respiratoires est retirée (figure 10G). L'opérateur est alors déshabillé.

Les figures 11A à 11F illustrent les différentes étapes du retrait d'une extrémité de protection 8.

Dans la configuration de la figure 11A, l'opérateur est habillé. Comme dans la configuration de la figure 9C, le troisième capot 32 est agencé sur les première et deuxième bagues et pince avec ces dernières la tenue de protection 2 et la protection d'extrémité 8.

Comme illustré à la figure 11B, l'opérateur retire dans un premier temps le troisième capot 32.

L'opérateur dispose ensuite un survêtement de protection 3 autour de la protection d'extrémité, au moins en partie sur la deuxième bague 31 (figure 11C). Le survêtement de protection 3 est par exemple une nappe vinyle ou encore une nappe butyle, particulièrement adaptée pour la manipulation d'huiles et d'hydrocarbures. Un survêtement en papier ou en coton peut également être utilisé si cela est adapté à la protection du risque encouru.

De manière avantageuse, une protection intermédiaire non illustrée, telle qu'un capot, peut être disposée entre les première et deuxième bagues pour renforcer la protection du milieu 5 intérieur aux vêtements de protection et du milieu extérieur.

Ensuite, le quatrième capot 33 est placé sur la deuxième bague 31 de manière à pincer la protection d'extrémité 8 et le survêtement de protection 3 entre le quatrième capot et la deuxième bague (figure 11D). La protection d'extrémité 8 est désormais contenue hermétiquement dans le survêtement de protection 3 fermé par le quatrième capot 33.

On procède de la même manière pour chacune des protections d'extrémités 8 portée par l'opérateur. La protection des voies respiratoires peut toutefois, selon les cas, être ou non confinée dans un survêtement de protection. Si un tel confinement est réalisé, il doit permettre l'usage de la cartouche et la respiration de l'opérateur. Typiquement, la respiration peut alors être réalisée par l'intermédiaire d'une filtration étanche à la contamination mais perméable à l'air du milieu non contaminé. Par exemple, une poche peut être positionnée sur la protection des voies respiratoires pour soit l'envelopper complètement avec à l'extrémité de la poche une partie perméable à l'air autorisant la respiration, soit laisser la cartouche filtrante de la protection des voies respiratoires accéder à l'air du milieu non contaminé en enserrant à la base de la cartouche avec l'extrémité ouverte du survêtement de protection, telle une guêtre.

Si la protection des voies respiratoires n'est pas confinée, on utilise dans la configuration de l'étape de la figure 11A un quatrième capot 33 configuré pour être agencé sur une unique bague au lieu d'un troisième capot 32. Ce quatrième capot 33 doit alors être remplacé par un nouveau quatrième capot non contaminé à l'étape de la figure 11D.

Une fois les protections d'extrémités confinées par les survêtements de protection, on dispose également un survêtement de protection sur la tenue de protection 2.

Lorsque la tenue de protection et les protections d'extrémités sont contenues hermétiquement dans les survêtements de protection, tous les vêtements contaminés sont confinés et les protections d'extrémités 8 peuvent être retirées sans risque de contaminer les extrémités exposées de l'opérateur (figure 11E).

Les figures 12A à 12G illustrent différentes étapes du retrait de la tenue de protection 2.

La configuration illustrée à la figure 12A est identique à celle de la figure 4 et correspond à la configuration de travail. L'opérateur porte la ceinture 10 sous la tenue de protection 2. Le deuxième capot 21 est disposé sur les premiers capots 19 et 20. Le deuxième capot 21 permet de protéger les deuxièmes cercles, les premiers capots et l'espace 22 entre les deuxièmes cercles contre une contamination.

Comme illustré à la figure 12B, l'opérateur ôte le deuxième capot 21. Avantageusement, un pré-positionnement (non illustré) des survêtements de protection 3, 4 sur les moitiés inférieure et supérieure à la ceinture 10 de la tenue de protection 2 peut être réalisé.

Optionnellement, une protection intermédiaire (non illustrée), par exemple de type capot, peut être disposée entre les deuxièmes cercles 15, 16 de manière à protéger l'espace 22 contre une contamination lors de la mise en place des survêtements de protection.

Comme illustré à la figure 12C, l'opérateur ôte ensuite les premiers capots 19 et 20, laissant apparaître les deuxièmes cercles 15 et 16.

Dans une étape suivante (figure 12D), les survêtements de protection 3, 4 sont placés sur les moitiés inférieure et supérieure de la tenue de protection 2 et au moins en partie sur les deuxièmes cercles 15, 16 respectivement.

De préférence, les surfaces extérieures des deuxièmes cercles 15, 16 comportent des gorges 24 dans lesquelles sont reçus les survêtements de protection 3, 4.

Les premiers capots 19, 20 sont ensuite remis en place sur les deuxièmes cercles 15, 16 (figure 12E), de sorte à pincer les survêtements de protection 3, 4 entre les deuxièmes cercles et les premiers capots. A ce stade, les deux moitiés de la tenue protection sont contenues hermétiquement dans les survêtements de protection. Le milieu 6 compris entre la tenue de protection 2 et les survêtements de protection est confiné.

Ensuite, l'opérateur procède à la découpe la tenue de protection le long de l'espace 22 compris entre les deux premiers cercles. Cet espace 22 n'est pas contenu dans les survêtements de protection 3, 4. Une fois la tenue découpée, l'opérateur procède au retrait de la partie supérieure de la tenue de protection (figure 12F) avec le retrait de l'ensemble comprenant le premier cercle 12 désolidarisable de la ceinture 10, le deuxième cercle 18 et le premier capot 20. Alternativement, il peut également s'agir de la partie inférieure de la tenue de protection.

La partie inférieure de la tenue de protection, ou la partie supérieure le cas échéant, peut ensuite être retirée (figure 12G), avec l'ensemble comprenant la ceinture 10, le premier cercle 11, le deuxième cercle 17 et le premier capot 19.

Enfin, la ceinture 10 (figure 12H), qui est restée protégée de toute exposition à la contamination, peut être récupérée et réutilisée comme partie d'un kit de déshabillage.

Le procédé de déshabillage a été décrit en référence à un opérateur vêtu d'une tenue de protection, de type surtenue, utilisée en combinaison avec des protections d'extrémités séparées. Le kit de déshabillage 1 comporte alors un ensemble de ceinture 10 pour la tenue de protection et plusieurs ensembles de bagues 30, 31 pour les protections d'extrémités.

Le procédé de déshabillage s'applique également à un opérateur vêtu d'une tenue de protection de type scaphandre dans laquelle les protections d'extrémités font partie de la tenue de protection, avec l'exception possible de la protection des voies respiratoires : en effet, la protection des voies respiratoires est typiquement contenue dans le scaphandre et indépendante de ce dernier. Dans ce cas, le kit de déshabillage 1 comporte un ensemble de ceinture 10 et, si nécessaire, un ensemble comprenant une bague 30 et un quatrième capot 33 pour la protection des voies respiratoires.

L'invention s'applique à l'ensemble des opérations se déroulant sous tenue de protection contre une contamination. Elle permet un confort et une simplicité de déshabillage améliorés. Elle apporte aussi un niveau de sécurité supplémentaire vis-à-vis du risque de contamination de l'opérateur lors de la phase de déshabillage. Elle autorise son déshabillage dans n'importe quel lieu, ne requiert aucune décontamination préalable, ne génère pas d'effluents ni de déchets résultant de l'opération de déshabillage. Elle peut être opérée sans condition météorologique particulière. Il est cependant à noter que l'invention est compatible avec un lavage de la tenue de protection avant déshabillage.

L'invention s'applique aussi bien à des contaminations radiologiques, chimiques ou industrielles, incluant des contaminations à l'amiante, au plomb, pétrochimiques.

D'autres variantes et améliorations peuvent être prévues sans pour autant sortir du cadre de l'invention telle que définie dans les revendications.

## Revendications

1. Kit de déshabillage (1) d'une tenue de protection (2) d'un opérateur (25), comprenant :
- une ceinture (10) configurée pour être portée par l'opérateur sous la tenue de protection ;
- au moins deux premiers cercles (11, 12) configurés pour être agencés sur une circonférence extérieure de la ceinture sous la tenue de protection ;
- au moins deux deuxièmes cercles (15, 16) configurés pour être agencés sur la tenue de protection, les premiers et deuxièmes cercles comprenant des reliefs continus (13, 14, 17, 18) configurés pour être imbriqués mutuellement, lorsque les deuxièmes cercles sont agencés sur les premiers cercles, de sorte à ce que la tenue de protection soit pincée entre les reliefs continus;
- au moins deux premiers capots (19, 20) configurés pour être agencés chacun sur un des deux deuxièmes cercles de sorte à ce qu'un survêtement de protection (3, 4) soit pincé entre les capots et les deuxièmes cercles ;
- un deuxième capot (21) configuré pour être agencé sur les deux premiers capots.

2. Kit selon la revendication 1, comprenant en outre au moins une première bague (30) configurée pour être portée par l'opérateur sous la tenue de protection, une deuxième bague (31) configurée pour être portée par l'opérateur à proximité immédiate de la première bague sous une protection d'extrémité (8) et un troisième capot (32) configuré pour être agencé sur les première et deuxième bagues de sorte à pincer la tenue de protection et la protection d'extrémité.

3. Kit selon la revendication précédente, la première bague et/ou la deuxième bague comprenant sur leur surface extérieure des épaulements (34, 35) s'étendant radialement vers l'extérieur définissant des faces latérales comprenant des rainures (36).

4. Kit selon l'une des revendications précédentes, les deuxièmes cercles comprenant sur leur surface extérieure des gorges (24).

5. Kit selon l'une des revendications précédentes, les reliefs continus des premiers cercles étant des languettes agencées sur leur surface extérieure et les reliefs continus des deuxièmes cercles étant des évidements réalisés dans leur surface intérieure.

6. Kit selon l'une des revendications précédentes, la ceinture comprenant sur sa surface extérieure des rails (26) configurés pour maintenir les premiers cercles sur la ceinture.

7. Procédé d'habillage d'un opérateur avec une tenue de protection comprenant la mise en place d'un kit de déshabillage (1) selon l'une des revendications 1 à 6, comprenant les étapes suivantes :
a) mettre en place la ceinture autour de la taille de l'opérateur ;
b) mettre en place les deux premiers cercles sur la ceinture ;
c) mettre en place la tenue de protection sur l'opérateur;
d) agencer les deux deuxièmes cercles sur les deux premiers cercles au-dessus de la tenue de protection de sorte à pincer la tenue de protection entre les premiers et deuxièmes cercles ;
e) agencer les deux premiers capots sur les deux deuxièmes cercles ;
f) agencer le deuxième capot sur les deux premiers capots.

8. Procédé selon la revendication précédente, comprenant en outre les étapes suivantes :
g) mettre en place une première bague sous une extrémité de la tenue de protection ;
h) mettre en place une deuxième bague à proximité immédiate de la première bague ;
i) mettre en place une protection d'extrémité sur l'opérateur au niveau de ladite extrémité de la tenue de protection ;
j) disposer un troisième capot sur les première et deuxième bagues de sorte à pincer respectivement la tenue de protection et la protection d'extrémité entre le troisième capot et la première bague, et entre le troisième capot et la deuxième bague.

9. Procédé de déshabillage d'un opérateur habillé d'une tenue de protection mise en place selon le procédé de la revendication 7, comprenant les étapes suivantes :
a') retirer le deuxième capot ;
b') retirer les premiers capots ;
c') agencer un premier survêtement de protection au moins en partie sur l'un des deuxièmes cercles et disposer un deuxième survêtement de protection au moins en partie sur l'autre des deuxièmes cercles ;
d') mettre en place les premiers capots sur les deuxièmes cercles de sorte à pincer les premier et deuxième survêtement de protection entre les premiers capots et les deuxièmes cercles ;
e') découper la tenue de protection entre les deux premiers cercles ;
f') détacher l'un des premiers cercles de la ceinture et retirer l'ensemble comprenant ledit premier cercle, l'un des deuxièmes cercles, l'un des premiers capots, l'un des survêtements de protection et une partie découpée de la tenue de protection ;
g') retirer l'ensemble comprenant la ceinture, l'autre premier cercle, l'autre deuxième cercle,
l'autre premier capot, l'autre survêtement de protection et l'autre partie découpée de la tenue de protection.

10. Procédé de déshabillage d'un opérateur habillé d'une tenue de protection mise en place selon le procédé de la revendication 8, comprenant les étapes suivantes :
h') retirer le troisième capot (32) ;
i') disposer un survêtement de protection autour de la protection d'extrémité et au moins en partie sur la deuxième bague ;
j') disposer un quatrième capot (33) sur la deuxième bague de sorte à pincer la protection d'extrémité ;
k') retirer l'ensemble comprenant la protection d'extrémité, la deuxième bague, le quatrième capot et le survêtement de protection.

## Patentansprüche

1. Kit zur Entfernung (1) eines Schutzanzugs (2) einer Arbeitsperson (25), umfassend:
- einen Gürtel (10), der dafür ausgelegt ist, von der Arbeitsperson unter dem Schutzanzug getragen zu werden;
- mindestens zwei erste Ringe (11, 12), die dafür ausgelegt sind, auf einem Außenumfang des Gürtels unter dem Schutzanzug angeordnet zu werden;
- mindestens zwei zweite Ringe (15, 16), die dafür ausgelegt sind, auf dem Schutzanzug angeordnet zu werden, wobei die ersten und zweiten Ringe durchgehende Reliefs (13, 14, 17, 18) umfassen, die dafür ausgelegt sind, miteinander verzahnt zu werden, wenn die zweiten Ringe auf den ersten Ringen angeordnet sind, derart, dass der Schutzanzug zwischen den durchgehenden Reliefs eingeklemmt wird;
- mindestens zwei erste Abdeckkappen (19, 20), die dafür ausgelegt sind, jeweils auf einem der zwei zweiten Ringe angeordnet zu werden, derart, dass ein Schutzkleidungsstück (3, 4) zwischen den Abdeckkappen und den zweiten Ringen eingeklemmt wird;
- eine zweite Abdeckkappe (21), die dafür ausgelegt ist, auf den zwei ersten Abdeckkappen angeordnet zu werden.

2. Kit nach Anspruch 1, welches außerdem mindestens eine erste Hülse (30), die dafür ausgelegt ist, von der Arbeitsperson unter dem Schutzanzug getragen zu werden, eine zweite Hülse (31), die dafür ausgelegt ist, von der Arbeitsperson in unmittelbarer Nähe der ersten Hülse unter einem Endschutz (8) getragen zu werden, und eine dritte Hülse (32), die dafür ausgelegt ist, auf der ersten und zweiten Hülse angeordnet zu werden, um den Schutzanzug und den Endschutz einzuklemmen, umfasst.

3. Kit nach dem vorhergehenden Anspruch, wobei die erste Hülse und/oder die zweite Hülse auf ihrer Außenfläche sich radial nach außen erstreckende Ansätze (34, 35) umfassen, die laterale Seiten definieren, welche Nuten (36) umfassen.

4. Kit nach einem der vorhergehenden Ansprüche, wobei die zweiten Ringe auf ihrer Außenfläche Rillen (24) umfassen.

5. Kit nach einem der vorhergehenden Ansprüche, wobei die durchgehenden Reliefs der ersten Ringe Zungen sind, die auf deren Außenfläche angeordnet sind, und die durchgehenden Reliefs der zweiten Ringe Vertiefungen sind, die auf deren Innenfläche hergestellt sind.

6. Kit nach einem der vorhergehenden Ansprüche, wobei der Gürtel auf seiner Außenfläche Schienen (26) umfasst, die dafür ausgelegt sind, die ersten Ringe auf dem Gürtel zu halten.

7. Verfahren zur Bekleidung einer Arbeitsperson mit einem Schutzanzug, welches die Anbringung eines Kits zur Entfernung (1) nach einem der Ansprüche 1 bis 6 umfasst, die folgenden Schritte umfassend:
a) Anbringen des Gürtels um die Taille der Arbeitsperson;
b) Anbringen der zwei ersten Ringe auf dem Gürtel;
c) Anbringen des Schutzanzugs auf der Arbeitsperson;
d) Anordnen der zwei zweiten Ringe auf den zwei ersten Ringen über dem Schutzanzug, um den Schutzanzug zwischen den ersten und zweiten Ringen einzuklemmen;
e) Anordnen der zwei ersten Abdeckkappen auf den zwei zweiten Ringen;
f) Anordnen der zweiten Abdeckkappe auf den zwei ersten Abdeckkappen.

8. Verfahren nach dem vorhergehenden Anspruch, außerdem die folgenden Schritte umfassend:
g) Anbringen einer ersten Hülse unter einem Ende des Schutzanzugs;
h) Anbringen einer zweiten Hülse in unmittelbarer Nähe der ersten Hülse;
i) Anbringen eines Endschutzes auf der Arbeitsperson am besagten Ende des Schutzanzugs;
j) Anordnen einer dritten Abdeckkappe auf der ersten und der zweiten Hülse, um den Schutzanzug bzw. den Endschutz zwischen der dritten Abdeckkappe und der ersten Hülse bzw. zwischen der dritten Abdeckkappe und der zweiten Hülse einzuklemmen.

9. Verfahren zum Entkleiden einer Arbeitsperson, die mit einem gemäß dem Verfahren von Anspruch 7 angebrachten Schutzanzug bekleidet ist, die folgenden Schritte umfassend:
a') Entfernen der zweiten Abdeckkappe;
b') Entfernen der ersten Abdeckkappen;
c') Anordnen eines ersten Schutzkleidungsstücks wenigstens teilweise auf einem der zweiten Ringe und Anordnen eines zweiten Schutzkleidungsstücks wenigstens teilweise auf dem anderen der zweiten Ringe;
d') Anbringen der ersten Abdeckkappen auf den zweiten Ringen, um das erste und das zweite Schutzkleidungsstück zwischen den ersten Abdeckkappen und den zweiten Ringen einzuklemmen;
e') Zerschneiden des Schutzanzugs zwischen den zwei ersten Ringen;
f') Lösen eines der ersten Ringe von dem Gürtel und Entfernen der Gesamtheit, welche diesen ersten Ring, einen der zweiten Ringe, eine der ersten Abdeckkappen, eines der Schutzkleidungsstücke und einen Teil des zerschnittenen Schutzanzugs umfasst;
g') Entfernen der Gesamtheit, welche den Gürtel, den anderen ersten Ring, den anderen zweiten Ring, die andere erste Abdeckkappe, das andere Schutzkleidungsstück und den anderen Teil des zerschnittenen Schutzanzugs umfasst.

10. Verfahren zum Entkleiden einer Arbeitsperson, die mit einem gemäß dem Verfahren von Anspruch 8 angebrachten Schutzanzug bekleidet ist, die folgenden Schritte umfassend:
h') Entfernen der dritten Abdeckkappe (32);
i') Anordnen eines Schutzkleidungsstücks um den Endschutz herum und wenigstens teilweise auf der zweiten Hülse;
j') Anordnen einer vierten Abdeckkappe (33) auf der zweiten Hülse, um den Endschutz einzuklemmen;
k') Entfernen der Gesamtheit, welche den Endschutz, die zweite Hülse, die vierte Abdeckkappe und das Schutzkleidungsstück umfasst.

## Claims

1. Kit (1) for undressing from a protective suit (2) for an operator (25), comprising:
- a belt (10) configured to be worn by the operator under the protective suit;
- at least two first hoops (11, 12) configured to be arranged on an outer circumference of the belt under the protective suit;
- at least two second hoops (15, 16) configured to be arranged over the protective suit, the first and second hoops comprising continuous reliefs (13, 14, 17, 18) configured to be mutually nested, when the second hoops are arranged on the first hoops, such that the protective suit is trapped between the continuous reliefs;
- at least two first covers (19, 20) configured to each be arranged on one of the two second hoops such that a protective overgarment (3, 4) is trapped between the covers and the second hoops;
- a second cover (21) configured to be arranged on the two first covers.

2. Kit according to Claim 1, further comprising at least one first ring (30) configured to be worn by the operator under the protective suit, a second ring (31) configured to be worn by the operator in immediate proximity to the first ring under an extremity protection (8) and a third cover (32) configured to be arranged on the first and second rings so as to trap the protective suit and the extremity protection.

3. Kit according to the preceding claim, the first ring and/or the second ring comprising, on their outer surface, shoulders (34, 35) extending radially outwards defining lateral faces comprising grooves (36).

4. Kit according to one of the preceding claims, the second hoops comprising, on their outer surface, channels (24) .

5. Kit according to one of the preceding claims, the continuous reliefs of the first hoops being tongues arranged on the outer surface thereof and the continuous reliefs of the second hoops being recesses made in the inner surface thereof.

6. Kit according to one of the preceding claims, the belt comprising, on its outer surface, rails (26) configured to hold the first hoops on the belt.

7. Method of dressing an operator in a protective suit, comprising putting in place an undressing kit (1) according to one of Claims 1 to 6, comprising the following steps:
a) putting the belt in place around the waist of the operator;
b) putting the first two hoops in place on the belt;
c) putting the protective suit in place on the operator;
d) arranging the two second hoops on the two first hoops over the protective suit so as to trap the protective suit between the first and second hoops;
e) arranging the two first covers on the two second hoops;
f) arranging the second cover on the two first covers.

8. Method according to the preceding claim, further comprising the following steps:
g) putting a first ring in place under one extremity of the protective suit;
h) putting a second ring in place in immediate proximity to the first ring;
i) putting an extremity protection in place on the operator at said extremity of the protective suit;
j) disposing a third cover on the first and second rings so as to respectively trap the protective suit and the extremity protection between the third cover and the first ring, and between the third cover and the second ring.

9. Method for undressing an operator dressed in a protective suit put in place according to the method of Claim 7, comprising the following steps:
a') removing the second cover;
b') removing the first covers;
c') arranging a first protective overgarment at least partly over one of the second hoops and disposing a second protective overgarment at least partly over the other of the second hoops;
d') putting the first covers in place on the second hoops so as to trap the first and second protective overgarments between the first covers and the second hoops;
e') cutting the protective suit between the two first hoops;
f') detaching one of the first hoops from the belt and removing the assembly comprising said first hoop, one of the second hoops, one of the first covers, one of the protective overgarments and a cut-out part of the protective suit;
g') removing the assembly comprising the belt, the other first hoop, the other second hoop, the other first cover, the other protective overgarment and the other cut-out part of the protective suit.

10. Method for undressing an operator dressed in a protective suit put in place according to the method of Claim 8, comprising the following steps:
h') removing the third cover (32);
i') disposing a protective overgarment around the extremity protection and at least partly over the second ring;
j') disposing a fourth cover (33) on the second ring so as to trap the extremity protection;
k') removing the assembly comprising the extremity protection, the second ring, the fourth cover and the protective overgarment.
